# FASCICULE DE BREVET EUROPEEN

(11) **EP 0 992 643 B1**
(45) Date de publication et mention de la délivrance du brevet: **07.04.2004**
(21) Numéro de dépôt: 99118878.0
(22) Date de dépôt: 24.09.1999
(51) Int. Cl.: E05B 49/00

(54) **Dispositif de commande pour serrure munie d'une horloge et procédé pour realiser un audit d'une telle serrure**
Steuervorrichtung für ein Schloss mit einem Taktgenerator und Prüfungsverfahren für ein solches Schloss
Control device for a time base lock and audit method for such a lock

(30) Priorité: 05.10.1998 FR 9812533
(43) Date de publication de la demande: 12.04.2000
(73) Titulaire: MR Electronic SA, 2300 La Chaux-de-Fonds (CH)
(72) Inventeur: MONNIER, Jean-Luc, 2300 La Chaux-de-Fonds (CH)
(74) Mandataire: Gresset, Jean

(56) Documents cités:
- EP-A- 0 215 291
- EP-A- 0 477 806
- EP-A- 0 537 009
- WO-A-89/01673
- US-A- 5 083 122

## Description

La présente invention se rapporte aux dispositifs de commande pour serrures. Elle concerne plus particulièrement les serrures du type comportant un verrou destiné à limiter l'accès à un espace confiné et comprenant :
- une source d'énergie électrique,
- des moyens de commande, pour entrer des ordres et des informations en vue, notamment, de commander l'ouverture du verrou,
- un circuit électronique comprenant un microprocesseur, une mémoire et des moyens de liaisons,
- une horloge, formée d'une base de temps et d'un compteur, et
- un ordinateur muni d'une horloge interne dans laquelle la date courante est définie.

De telles serrures sont, par exemple, utilisées pour commander l'accès à des distributeurs de billets de banque. L'une d'elle est décrite dans le brevet US 5'488'660.

Les moyens de commande qu'elle comporte permettent à une personne devant intervenir dans le distributeur d'introduire un code d'entrée. Le microprocesseur traite ce code et, lorsqu'il le considère comme conforme, commande ou autorise l'ouverture du verrou. Ainsi, les personnes responsables de recharger, d'entretenir et de contrôler le distributeur peuvent y accéder de manière simple et sûre.

Toutes ces interventions sont enregistrées dans la mémoire, avec indication de la date à laquelle elles ont eu lieu. On entend par date l'ensemble des informations horaires utiles, soit la minute, l'heure, le jour, le mois et l'année du début, éventuellement de la fin de l'intervention. De manière régulière, on effectue un audit en branchant l'ordinateur sur un connecteur de la serrure prévu à cet effet, et on transfère le contenu le plus récent de la mémoire, en commençant par la dernière intervention.

On relèvera que, pour des raisons d'économies notamment, le flux d'informations passe uniquement de la serrure à l'ordinateur.

Pour que l'audit soit pleinement efficace, il est nécessaire de connaître la date de chacune des interventions qui, pour être certaine, ne doit pas pouvoir être modifiée par n'importe lequel des intervenants dans le distributeur. C'est pourquoi cette correction n'est autorisée qu'avec un code spécifique. De la sorte, une simple opération de changement de pile de la serrure peut conduire à l'implication d'un cadre supérieur, ce qui est coûteux et sans rapport avec la difficulté de l'opération.

Dans les serrures les plus économiques, les moyens de commande ne comportent pas d'affichage. La mise à la date de l'horloge doit donc se faire à l'aveugle. Cela implique des opérations de contrôle rendant la manipulation complexe. De plus, un risque d'erreur ne peut être exclu.

Une autre serrure de ce type est décrite dans le document EP 0 215 291. Elle peut être commandée par une ou plusieurs clés électroniques, qui commandent un verrou mécanique. Les clés et le verrou comportent chacun un oscillateur, ceux-ci devant être synchrones. Des algorithmes, prenant en compte le contenu de mémoires associées aux clés et au verrou, commandent l'ouverture du verrou. La manière d'assurer la synchronisation des bases de temps n'est pas décrite.

Dans un autre exemple fourni par le document EP 0 477 806, le compteur de l'horloge comporte une entrée d'incrémentation reliée exclusivement à la base de temps et une sortie reliée au moins médiatement au microprocesseur et à la mémoire.

Avec une telle configuration, le contenu du compteur de l'horloge ne peut être modifié, sinon par les impulsions provenant de la base de temps. En d'autres termes, la date qu'il contient ne peut avoir qu'une valeur relative, dès lors qu'il n'existe pas de moyen permettant d'ajuster le contenu sur la date courante. Si, de prime abord, cela peut sembler être un inconvénient, il apparaît au contraire à l'analyse que cette solution offre des avantages intéressants sans poser de problème particulier.

Ainsi, selon l'invention, l'ordinateur compris dans le dispositif est agencé pour, lors d'un audit :
- être connecté au microprocesseur (26),
- introduire dans ladite serrure un code pour la commande de l'audit,
- enregistrer les dates du début de l'intervention relative à l'audit telles que définies par l'horloge (12) de la serrure et par ladite horloge interne,
- définir un offset de correction obtenu par la différence entre les deux dates, et
- appliquer ledit offset à chacune des dates relatives aux événements relatés lors de l'audit.

En procédant ainsi, on obtient des informations complètes et sans devoir effectuer de correction de la date interne de la serrure.

Lors d'une interruption de l'alimentation, le contenu du compteur est modifié et peut prendre une valeur quelconque. Cela ne porte pas préjudice à la précision des informations contenues dans l'audit si l'ordinateur a mémorisé le dernier coefficient. Si cela n'a pas été fait, il suffit de connaître une date certaine pour redéfinir ce coefficient, par exemple qu'au moins un événement relaté par l'audit antérieur se retrouve dans l'audit suivant, ou que l'on connaisse la date exacte d'au moins une intervention effectuée avant le remplacement de la pile.

Si, par malveillance, la pile était retirée plusieurs fois durant la période de l'audit, il pourrait en résulter un risque de confusion. Pour pallier cet inconvénient, le dispositif selon l'invention comporte, en outre un circuit d'initialisation relié au compteur par une entrée d'initialisation et agencé de manière qu'il mette le compteur dans un état prédéfini lorsque l'horloge est mise sous tension. De la sorte, par l'analyse des dates successives concernant les interventions relatées par les audits, il est plus facile de définir quand d'éventuelles interruptions malveillantes de l'alimentation ont éventuellement été effectuées. On relèvera que la mise en place de la pile sera, bien entendu, enregistrée comme intervention et, à ce titre, mentionnée dans l'audit.

L'horloge telle que définie ci-dessus peut être munie d'un compteur usuel, comportant des parties définissant respectivement les secondes, les minutes, les heures, les jours, les mois et les années. Il est également possible d'utiliser un compteur décimal ou binaire, dès lors que l'ordinateur doit, comme qu'il en soit, effectuer une opération mathématique pour définir la date dans le calendrier courant.

La présente invention concerne également un procédé pour réaliser un audit d'une serrure telle que définie ci-dessus. La mise en oeuvre de ce procédé nécessite un ordinateur comportant une horloge interne déterminant la date courante.

Ce procédé est caractérisé en ce qu'on effectue les étapes suivantes:
- branchement de l'ordinateur et entrée du code pour la commande de l'audit,
- enregistrement, par l'ordinateur, de la date du début de l'intervention relative à l'audit telle que définie par l'horloge de la serrure et par son horloge interne,
- définition par l'ordinateur de l'offset de correction obtenu par la différence entre les deux dates,
- application de l'offset à chacune des dates relatives aux événements relatés lors de l'audit.

En procédant ainsi, on obtient des informations aussi complètes et précises qu'avec le procédé utilisé jusqu'ici, mais sans devoir effectuer une correction de la date interne de la serrure.

D'autres avantages et caractéristiques de l'invention ressortiront de la description qui va suivre, faite en regard du dessin annexé, dans lequel la figure unique montre une serrure selon l'invention.

La serrure telle que représentée comporte une source d'énergie électrique 10, une horloge 12, un circuit électronique 14, des moyens de commande 16 et un verrou 18.

La source d'énergie 10 est généralement réalisée au moyen d'une ou plusieurs piles de type alcalin ou lithium, telles que disponibles sur le commerce. Elles sont choisies de manière qu'elles puissent assurer un fonctionnement normal d'une année environ.

L'horloge 12 comporte une base de temps, généralement formée d'un résonateur à quartz 20, un diviseur de fréquence 21, un compteur 22 et un circuit d'initialisation 24. Le quartz 20 correspond à ceux utilisés couramment dans les montres. Il permet d'assurer une précision de l'ordre de la seconde par jour, ce qui est amplement suffisant pour une telle application.

Le compteur 22 peut également être du type utilisé dans les montres, avec une division jusqu'au niveau de l'année, éventuellement du mois, ou travailler en secondes ou en minutes, en code binaire ou décimal. Il comporte une première entrée 22a, d'incrémentation, reliée au diviseur de fréquence 21, et au travers de lui au résonateur à quartz 20 qui génère les impulsions objet du comptage. Une seconde entrée 22b, d'initialisation, est reliée au circuit d'initialisation 24.

Le circuit d'initialisation 24 est relié à la pile 10 et agencé de manière que lorsque celle-ci est mise en service, l'état du compteur 22 soit parfaitement défini. Il sera avantageusement égal à zéro si le compteur se rapporte aux seules minutes ou secondes, au premier jour du premier mois, à 0 heure avec un compteur horaire classique.

Le circuit électronique 14 comporte un microprocesseur 26, une mémoire de type ROM 28 contenant les programmes du microprocesseur 26, une mémoire de type RAM 30, destinée à enregistrer des valeurs transitoires et une mémoire de type E2PROM 32, permettant de mémoriser, de manière réinscriptible, des informations devant être conservées, même en cas de défaillance de la pile 10. C'est le cas notamment des informations relatives aux différentes interventions effectuées sur la serrure et qui font l'objet d'audits.

Le circuit électronique 14 comporte, en outre, des moyens de liaisons, formés par exemple d'un connecteur 34, permettant de brancher un ordinateur extérieur représenté schématiquement en 36 et destiné à enregistrer un audit.

Les moyens de commande 16 sont formés d'un clavier permettant d'adresser des ordres et donner des informations au microprocesseur 26, par exemple l'introduction d'un code d'accès ou un ordre d'initialisation d'un audit.

Le verrou 18 comprend un moteur 38, alimenté par une électronique de puissance non représentée au dessin et commandé par le microprocesseur 26, et une tige 40 entraînée par le moteur 38.

Lorsqu'un intervenant interroge la serrure pour obtenir un audit, il commence par composer le code donnant accès à cette fonction et brancher l'ordinateur 36 au connecteur 34. Le microprocesseur 26 commande l'envoi des informations contenues dans la mémoire 32 relatives aux interventions effectuées sur la serrure, en partant de la plus récente. Chaque train de données relatif à une intervention comporte la date de l'intervention dans l'échelle propre à l'horloge 12 de la serrure, le type d'intervention et un code permettant d'identifier la personne ayant effectué l'intervention.

L'intervention en cours est transmise la première. L'ordinateur, connaissant la date courante peut, ainsi, calculer un offset de correction qui, additionné à la date en mémoire dans la serrure, donne la date courante pour chacune des interventions entreprises.

En définissant cet offset à chaque fois qu'on effectue un audit, on corrige automatiquement la dérive de la base de temps interne à la serrure, dans la mesure, bien sûr, où l'horloge de l'ordinateur est à l'heure.

Si l'offset est conservé dans l'ordinateur, il est possible de vérifier qu'il n'y a pas eu d'interruption dans l'alimentation de l'horloge. Il est également possible de déterminer la marche de l'horloge interne de la serrure.

Ainsi, grâce aux caractéristiques, d'une part de la serrure, d'autre part du procédé d'enregistrement d'audits tels que définis ci-dessus, il est possible de réduire les interventions sur la serrure, sans pour autant affecter la sécurité d'accès.

## Revendications

1. Dispositif de commande pour serrure, du type comportant un verrou (18) destiné à limiter l'accès à un espace confiné et comprenant :
- une source d'énergie électrique (10),
- des moyens de commande (16), pour entrer des ordres et des informations en vue, notamment, de commander l'ouverture du verrou (18),
- un circuit électronique (14) comprenant un microprocesseur (26) relié auxdits moyens de commande (16) et une mémoire (32),
- une horloge (12), formée d'une base de temps (20) et d'un compteur (22), comportant une entrée d'incrémentation (22a) reliée exclusivement à la base de temps (20) et une sortie (22b), reliée au moins médiatement au microprocesseur (26) et à la mémoire (32), et
- un ordinateur (36) comportant une horloge interne (12) dans laquelle la date courante est définie,
**caractérisé en ce que** ledit ordinateur (36) est agencé pour, lors de la réalisation d'un audit :
- être connecté au microprocesseur (26),
- introduire dans ladite serrure un code pour la commande de l'audit,
- enregistrer les dates du début de l'intervention relative à l'audit telles que définies par l'horloge (12) de la serrure et par ladite horloge interne,
- définir un offset de correction obtenu par la différence entre les deux dates, et
- appliquer ledit offset à chacune des dates relatives aux événements relatés lors de l'audit.

2. Dispositif selon la revendication 1, **caractérisé en ce que** ladite horloge (12) comporte, en outre, un circuit d'initialisation (24), relié audit compteur (22) par une entrée d'initialisation (22b), et agencé de manière à ce qu'il mette le compteur (22) dans un état prédéfini lorsque l'horloge (12) est mise sous tension.

3. Dispositif selon la revendication 1 ou 2, **caractérisé en ce que** ledit compteur (22) effectue les opérations de comptage sur une seule unité de temps.

4. Procédé pour la réalisation d'un audit dans une serrure selon l'une des revendications 1 à 3, au moyen d'un ordinateur (36) comportant une horloge interne (12) dans laquelle la date courante est définie, **caractérisé en ce qu'**on effectue les opérations suivantes:
- branchement de l'ordinateur (36) et introduction dans la serrure du code pour la commande de l'audit,
- enregistrement, par l'ordinateur (36), des dates du début de l'intervention relative à l'audit telles que définies par l'horloge (12) de la serrure et par son horloge interne.
- définition par l'ordinateur (36) d'un offset de correction obtenu par la différence entre les deux dates,
- application de l'offset à chacune des dates relatives aux événements relatés lors de l'audit.

## Claims

1. Device for controlling a locking system, of the type including a bolt (18) intended to restrict access to a confined space and including:
- an electric power supply (10),
- control means (16), for entering commands and data, particularly with the purpose of controlling the opening of the bolt (18),
- an electronic circuit (14) including a microprocessor (26) connected to the control means and a memory (32),
- a clock (12), formed of a time base (20) and a counter (22) comprising an incrementation input (22a) exclusively connected to the time base (20) and an output (22b) connected at least mediately to the microprocessor (26)and to the memory (32), and
- a computer (36) including an internal clock (12) in which the current date is defined,
**characterized in that**, during an audit, the computer is arranged to:
- be connected to the microprocessor (26),
- introduce in said locking system a code to command the audit,
- record the dates of the beginning of the audit related operation as defined by the locking system clock (12) and its own internal clock;
- define by the computer (36) a correction offset obtained by the difference between the two dates;
- applied the offset to each of the dates relating to the events reported during the audit.

2. Device according to claim 1, **characterized in that** said clock (12) further includes an initialization circuit (24), connected to said counter (22), by an initialization input (22b), and arranged so that it sets the counter (22) in a pre-defined state when the clock (12) is switched on.

3. Device according to claim 1 or 2, **characterized in that** said counter (22) performs the counting operations on a single time unit.

4. Method for performing an audit in a locking system according to any of claims 1 to 3, by means of a computer (36) including an internal clock (12) in which the current date is defined, **characterized in that** the following operations are performed:
- connection of the computer (36) and entry of the audit command code into the locking system;
- storage, by the computer (36), of the date of the audit related operation as defined by the locking system clock (12) and its own internal clock;
- definition by the computer (36) of a correction offset obtained by the difference between the two dates;
- application of the offset to each of the dates relating to the events reported during the audit.

## Patentansprüche

1. Steuervorrichtung für eine Verschlussvorrichtung der Art mit einem Schloss (18), die den Zugang zu einem abgeschlossenen Raum begrenzen soll und folgendes umfasst:
- eine elektrische Energiequelle (10),
- Bedienungsmittel (16) zum Eingeben von Anweisungen und Informationen, um insbesondere die Öffnung des Schlosses (18) zu steuern,
- eine elektronische Schaltung (14) mit einem Mikroprozessor (26), der mit den Bedienungsmitteln (16) und einem Speicher (32) verbunden ist,
- eine Uhr (12), die aus einer Zeitbasis (20) und einem Zähler (22) besteht, mit einem Inkrementierungseingang (22a), der ausschließlich mit der Zeitbasis (20) verbunden ist, und einem Ausgang (22b), der zumindest mittelbar mit dem Mikroprozessor (26) und dem Speicher (32) verbunden ist, und
- einen Rechner (36) mit einer inneren Uhr (12), in der der aktuelle Zeitpunkt definiert wird,
**dadurch gekennzeichnet, dass** der Rechner (36) dafür ausgelegt ist, bei der Durchführung einer Prüfung:
- mit dem Mikroprozessor (26) verbunden zu sein,
- in die Verschlussvorrichtung einen Code für die Steuerung der Prüfung einzugeben,
- die Zeitpunkte des Beginns der die Prüfung betreffenden Eingriffe aufzuzeichnen, wie sie durch die Uhr (12) der Verschlussvorrichtung und durch die innere Uhr definiert werden,
- einen Korrekturausgleich zu definieren, der durch die Differenz zwischen den zwei Zeitpunkten erhalten wird, und
- den Ausgleich auf jeden der Zeitpunkte anzuwenden, die die Ereignisse betreffen, die bei der Prüfung berichtet werden.

2. Vorrichtung nach Anspruch 1, **dadurch gekennzeichnet, dass** die Uhr (12) außerdem eine Initialisierungsschaltung (24) umfasst, die mit dem Zähler (22) über einen Initialisierungseingang (22b) verbunden ist und dafür ausgelegt ist, den Zähler (22) in einen vordefinierten Zustand zu versetzen, wenn die Uhr (12) unter Spannung gesetzt wird.

3. Vorrichtung nach Anspruch 1 oder 2, **dadurch gekennzeichnet, dass** der Zähler (22) die Zählvorgänge auf einer einzigen Zeiteinheit ausführt.

4. Verfahren zur Durchführung einer Prüfung in einer Verschlussvorrichtung nach einem der Ansprüche 1 bis 3 mittels eines Rechners (36), der eine innere Uhr (12) umfasst, in der der aktuelle Zeitpunkt definiert wird, **dadurch gekennzeichnet, dass** die folgenden Vorgänge ausgeführt werden:
- Anschließen des Rechners (36) und Eingeben des Codes für die Steuerung der Prüfung in die Verschlussvorrichtung,
- Aufzeichnung der Zeitpunkte des Beginns der die Prüfung betreffenden Eingriffe, wie sie durch die Uhr (12) der Verschlussvorrichtung und durch die innere Uhr definiert werden, durch den Rechner (36),
- Definition eines Korrekturausgleichs durch den Rechner (36), der durch die Differenz zwischen den zwei Zeitpunkten erhalten wird,
- Anwenden des Ausgleichs auf jeden der Zeitpunkte, die die Ereignisse betreffen, die bei der Prüfung berichtet werden.
